# FASCICULE DE BREVET EUROPEEN

(11) **EP 3 020 382 B1**
(45) Date de publication et mention de la délivrance du brevet: **29.08.2018**
(21) Numéro de dépôt: 15187191.0
(22) Date de dépôt: 28.09.2015
(51) Int. Cl.: A61G 5/00, A61G 5/10, A61G 5/12

(54) **CHAISE DE TRANSFERT MÉDICALE EMBOITABLE**
STAPELBARER MEDIZINISCHER TRANSPORTSITZ
STACKABLE MEDICAL TRANSFER CHAIR

(30) Priorité: 12.11.2014 FR 1460906
(43) Date de publication de la demande: 18.05.2016
(73) Titulaire: Acime Frame, 59110 La Madeleine (FR)
(72) Inventeur: DUBLY, Hervé, B7700 MOUSCRON (BE)
(74) Mandataire: Balesta, Pierre

(56) Documents cités:
- EP-A1- 0 356 084
- EP-A1- 0 889 709
- US-A1- 2007 296 169
- US-B1- 6 315 306

## Description

### Arriere de l'invention

La présente invention a pour objet une chaise de transfert médicale. Une telle chaise trouve en particulier une application dans les hôpitaux, ou autres lieux dans lesquels des soins doivent être prodigués à des patients. Dans ces lieux, les patients doivent habituellement être transférés d'un endroit à un autre, par exemple pour passer différents examens ou subir différents traitements. Lorsque la condition du patient le permet, le transfert est effectué au moyen d'une chaise de transfert médicale, conduite, par exemple, par un opérateur médical tel qu'un brancardier.

De manière à garantir le confort et la sécurité du patient transporté par la chaise de transfert médicale, celle-ci présente généralement un encombrement significatif, ce qui complique son rangement lorsqu'elle n'est pas utilisée.

On connaît des chaises de transfert médicales qui peuvent être emboîtées les unes dans les autres, lorsqu'elles ne sont pas utilisées pour déplacer un patient.

De manière traditionnelle, une telle chaise de transfert médicale a une direction longitudinale et comprend un châssis comportant une structure de déplacement ayant des parties avant et arrière, la partie avant de la chaise pouvant être emboîtée dans la partie arrière d'une chaise équivalente.

De telles chaises sont décrites dans les documents US 6 315 306 B1, EP 0 889 709 A1 et EP 0 356 084 A1.

De manière à permettre l'emboîtement de différentes chaises les unes dans les autres, la structure de ces chaises est simplifiée autant que possible, ce qui se fait généralement au détriment du confort et de la sécurité du patient. En outre, de telles chaises ne comportent généralement aucun dispositif permettant de transporter des équipements ou objets nécessaires au patient, tels qu'une bouteille d'oxygène, son dossier médical, un flacon de sérum, ..., de tels dispositifs, s'ils équipaient la chaise de transfert médicale, compromettant sa capacité à être emboîtée.

### Objet et résumé de l'invention

La présente invention a pour but de résoudre, parmi d'autres, les insuffisances décrites plus haut des chaises de transfert médicales emboîtables, en proposant une chaise de transfert médicale pour être emboîtée dans une chaise équivalente, améliorant la compacité de l'ensemble constitué de plusieurs chaises emboîtées, tout en permettant de transporter de manière confortable et sûre le patient avec différents équipements ou objets.

Ce but est atteint par le fait que l'invention porte sur une chaise de transfert médicale pour être emboîtée dans une chaise équivalente, la chaise ayant une direction longitudinale et comprenant un siège, un châssis supportant le siège et comportant une structure de déplacement ayant un premier plan et des parties avant et arrière, une structure d'assise sur laquelle le siège est fixé, et des moyens de déplacement avant et des moyens de déplacement arrière étant fixés respectivement aux parties avant et arrière de la structure de déplacement. La chaise selon la présente invention comporte en outre un dispositif de rangement disposé sous le premier plan, entre les moyens de déplacement avant et arrière, le dispositif de rangement étant configuré pour permettre de transporter des équipements ou objets nécessaires au patient, la chaise étant configurée de manière que lorsque la partie avant de la chaise est emboîtée dans la partie arrière d'une chaise équivalente, la structure de déplacement de la chaise s'étend au-dessus du dispositif de rangement de ladite chaise équivalente. Le siège a un deuxième plan, le deuxième plan étant incliné par rapport au premier plan de manière que, lorsque la partie avant de la chaise est emboîtée dans la partie arrière de ladite chaise équivalente, le siège de ladite chaise s'étend au-dessus du siège de ladite chaise équivalente. Par cette disposition, ni la capacité de la chaise à être emboîtée dans une chaise équivalente, ni la compacité de l'ensemble constitué par les chaises emboîtées l'une dans l'autre n'est compromise par la présence du dispositif de rangement. Le patient peut en outre être transporté sans devoir renoncer aux équipements, tels qu'une bouteille d'oxygène ou un flacon de sérum, qui lui sont nécessaires ; le dossier médical peut également être disposé de manière sûre dans le dispositif de rangement disposé sous le premier plan de la structure de déplacement, sans devoir être tenu par le brancardier, voire par le patient lui-même. La chaise selon la présente invention contribue ainsi également à limiter les risques d'infection, en limitant le nombre de manipulations des équipements ou objets associés au patient. Ainsi, la chaise selon la présente invention permet à la fois de répondre aux exigences de réduction d'encombrement, lorsqu'elle n'est pas utilisée, tout en permettant un transfert efficace, sûr et confortable du patient assis sur le siège.

De préférence, la chaise est configurée de manière que lorsque la partie avant de la chaise est emboîtée dans la partie arrière d'une chaise équivalente, le plan défini par la structure de déplacement de la chaise s'étend de manière sensiblement parallèle au plan défini par la structure de déplacement de la chaise équivalente dans laquelle elle est emboîtée.

De préférence, les plans définis par la structure de déplacement des deux chaises sont confondus, lorsque les chaises sont emboîtées l'une dans l'autre.

L'invention est déclinée ci-après dans une série de variantes de réalisation, qui peuvent être considérées seules ou en combinaison avec une ou plusieurs des précédentes.

De préférence, la structure de déplacement présente une forme convergeant vers la partie avant.

En d'autres termes, considéré dans un plan transversal au premier plan, l'encombrement des moyens de déplacement avant est inférieur à l'encombrement des moyens de déplacement arrière. Par cette disposition, les moyens de déplacement avant, lorsque la partie avant est emboîtée dans la partie arrière de la chaise équivalente et lorsque les moyens de déplacement arrière comportent deux éléments de déplacement arrière espacés l'un de l'autre, sont engagés entre les deux éléments de déplacement arrière, de manière à contribuer à la compacité de l'ensemble constitué par les chaises emboîtées l'une dans l'autre.

En outre, par l'écartement des deux éléments de déplacement arrière, la direction de la chaise selon la présente invention est améliorée. Le brancardier, ou tout autre opérateur, peut ainsi facilement diriger la chaise de transfert, sans risquer de percuter un obstacle.

Par cette disposition, la partie avant de la chaise recouvre, lorsque la chaise est emboîtée dans une chaise équivalente, tout ou partie du dispositif de rangement de la chaise équivalente. Si le dispositif de rangement comporte des éléments, son contenu est ainsi maintenu dans le dispositif de rangement lorsque les chaises sont emboîtées l'une dans l'autre ; alternativement, si le dispositif de rangement est vide, le risque que des éléments y soient accidentellement disposés est limité.

De manière avantageuse, les moyens de déplacement avant comportent au moins deux éléments de déplacement avant, et, considérée dans un plan transversal au premier plan, la distance séparant les deux éléments de déplacement avant est supérieure à l'encombrement du dispositif de rangement.

Par encombrement du dispositif de rangement, on entend, considérées dans un plan transversal au premier plan, les dimensions extérieures du dispositif de rangement.

Par cette disposition, les éléments de déplacement avant sont guidés de part et d'autre du dispositif de rangement de la chaise équivalente, lorsque la chaise selon la présente invention est emboîtée dans une chaise équivalente. Le dispositif de rangement contribue ainsi également à guider le déplacement de la chaise, lorsqu'elle est déplacée pour être emboîtée dans une chaise équivalente.

Avantageusement, la chaise comporte en outre un dispositif repose-pieds fixé sur la structure de déplacement et prenant une position d'usage dans laquelle il s'étend de manière sensiblement parallèle au premier plan.

De préférence, lorsque la partie avant de la chaise est emboîtée dans la partie arrière de ladite chaise équivalente, le dispositif repose-pieds recouvre tout ou partie du dispositif de rangement de ladite chaise équivalente.

Dans la position d'usage, le dispositif repose-pieds contribue au confort du patient transporté par la chaise ; en outre, le dispositif évite que les pieds du patient ne viennent en butée contre les moyens de déplacement avant, lorsque la chaise est déplacée. Par ailleurs, par sa disposition, le dispositif repose-pieds ne s'oppose pas à la possibilité d'emboîter la chaise dans une chaise équivalente, de sorte qu'il ne doit pas être retiré de la chaise préalablement à son engagement dans la partie arrière d'une chaise équivalente.

D'autre part, le dispositif repose-pieds améliore encore le recouvrement du dispositif de rangement de la chaise équivalente dans la partie arrière de laquelle la chaise selon la présente invention est emboîtée.

De manière avantageuse, le châssis comporte en outre des moyens de fixation configurés pour fixer le dispositif repose-pieds de manière pivotante à la structure de déplacement autour d'un premier axe de rotation, de manière que le dispositif repose-pieds prend une position d'installation dans laquelle le dispositif repose-pieds s'étend transversalement par rapport au premier plan.

Par cette disposition, lorsque le patient s'installe sur la chaise selon la présente invention, le dispositif repose-pieds est préalablement disposé dans la position d'installation, de sorte qu'il permet une installation aisée et sûre du patient. En outre, la présence du premier axe de rotation facilite le passage de l'une à l'autre des positions d'usage et d'installation.

Avantageusement, le premier axe de rotation est disposé entre les moyens de déplacement avant et les moyens de déplacement arrière.

Par cette disposition, considéré dans un plan transversal au premier plan, dans la position d'installation, le dispositif repose-pieds ne s'étend pas au-delà des moyens de déplacement avant.

De préférence, la structure de déplacement comporte une bordure latérale extérieure et une bordure latérale intérieure, le châssis comportant en outre des moyens d'amortissement fixés sur l'une ou l'autre des bordures latérales extérieure et intérieure.

De manière avantageuse, le châssis comporte en outre des éléments d'amortissement fixés sur la structure d'assise.

Par cette disposition, les contacts entre la structure de déplacement de la chaise selon la présente invention et la structure de déplacement de la chaise équivalente dans laquelle elle est emboîtée sont amortis. Les bruits qui pourraient être causés par l'emboîtement sont ainsi limités, ce qui est particulièrement important dans un milieu hospitalier, ou tout autre espace dans lequel des soins sont prodigués. En outre, la structure de déplacement ne risque pas d'être détériorée, voire fragilisée, par des emboîtements successifs.

Ainsi, la compacité de l'ensemble constitué par deux chaises emboîtées l'une dans l'autre est encore améliorée. L'encombrement de l'ensemble constitué de plusieurs chaises n'est ainsi plus conditionné par la profondeur du siège. En d'autres termes, la sécurité et le confort du transport du patient, liés à la profondeur du siège, ne sont pas compromis par l'amélioration de la compacité de l'emboîtement permise par la chaise selon la présente invention.

Par profondeur du siège, on entend la longueur du siège, considérée selon une direction sensiblement parallèle à la direction longitudinale de la chaise.

De préférence, la chaise comporte en outre un dossier s'étendant transversalement par rapport au deuxième plan, le dossier étant incliné par rapport à un plan sensiblement perpendiculaire au premier plan.

De manière avantageuse, le dossier s'étend perpendiculairement par rapport au deuxième plan.

La présence du dossier contribue également au confort et à la sécurité du patient transporté par la chaise selon la présente invention. En outre, par l'inclinaison du dossier, le confort du patient n'est pas compromis par le fait que le deuxième plan est incliné par rapport au premier plan.

Avantageusement, la chaise comporte en outre des moyens de conduite fixés au dossier et s'étendant selon un troisième plan incliné par rapport au premier plan, de manière que, lorsque la partie avant de la chaise est emboîtée dans la partie arrière de ladite chaise équivalente, le dossier de la chaise vient en butée contre les moyens de conduite de ladite chaise équivalente.

De préférence, le troisième plan est sensiblement parallèle au deuxième plan.

Par l'inclinaison du troisième plan, la manipulation des moyens de conduite par l'opérateur est simplifiée. En outre, les bruits inhérents à l'emboîtement de la chaise selon la présente invention dans une chaise équivalente sont encore réduits par l'inclinaison du troisième plan.

De manière avantageuse, la chaise comporte en outre au moins un accoudoir rotatif par rapport au châssis, l'accoudoir étant configuré pour être pivoté vers le haut lorsque la chaise est emboîtée dans ladite chaise équivalente.

Avantageusement, la chaise comporte deux accoudoirs rotatifs montés de part et d'autre du siège.

De préférence, les accoudoirs prennent une position d'usage, dans laquelle ils s'étendent transversalement par rapport au dossier.

De manière avantageuse, dans la position d'usage, les accoudoirs s'étendent selon une direction sensiblement parallèle au deuxième plan.

La présence des accoudoirs contribue au confort et à la sécurité du patient transporté, qui ne risque ainsi pas de chuter accidentellement du siège lors de son transfert. En outre, leur possibilité d'être pivoté permet de simplifier l'installation du patient sur le siège. Par ailleurs, même lorsque les accoudoirs sont disposés dans la position d'usage, ils ne s'opposent pas à l'emboîtement de la chaise de l'invention dans une chaise équivalente, ne compliquant ainsi pas le rangement de la chaise lorsqu'elle n'est pas utilisée.

Avantageusement, le châssis comporte en outre des moyens de montage disposés sous le siège et configurés pour coopérer avec des accessoires, par exemple une porte-obus ou un repose-plâtre. Le châssis comporte en outre une structure d'assise, sur laquelle est fixé le siège, les moyens de montage étant fixés sur la structure d'assise.

Les moyens de montage permettent ainsi de monter différents accessoires sur la chaise de transfert, de manière à l'adapter facilement et rapidement à la morphologie et à la pathologie du patient transporté. En outre, les moyens de montage sont configurés de manière qu'ils ne s'opposent pas à l'emboîtement de la chaise dans une chaise équivalente.

### Brève description des dessins

D'autres caractéristiques et avantages de l'invention apparaîtront plus clairement et de manière complète à la lecture de la description ci-après d'un mode de réalisation préféré, donné à titre d'exemple non limitatif et en référence aux dessins annexés suivants sur lesquels :
- les figures **1** à **3** représentent schématiquement un exemple de chaise de transfert médicale selon la présente invention, respectivement vue en perspective, de face et de côté ;
- les figures **4** et **5** représentent schématiquement différentes chaises de transfert médicales selon la présente invention, emboîtées les unes dans les autres, respectivement vues de côté et en perspective ; et
- la figure **6** représente schématiquement un exemple de chaise de transfert médicale selon la présente invention, sur laquelle sont montés différents accessoires.

### Description détaillée de l'invention

Dans l'exemple représenté aux figures **1** à **3****,** la chaise de transfert médicale **10** selon la présente invention présente une direction longitudinale **L.**

La chaise de transfert médicale **10** comprend un siège **12,** un châssis **14,** des moyens de déplacement avant **16,** des moyens de déplacement arrière **18** et un dossier **20.**

Le châssis **14** est configuré pour supporter le siège **12** et comporte, par exemple et de manière non limitative, une structure de déplacement **22,** une structure d'assise **24** et une structure de dossier **26.**

La structure de déplacement **22** du châssis **14** a un premier plan **P1**, et une partie avant **30** et une partie arrière **32,** considérées selon la direction longitudinale **L** de la chaise **10.**

Par exemple et de manière non limitative, la structure de déplacement **22** comporte une première et une seconde barres latérales **34, 34'** qui s'étendent entre la partie arrière **32** et la partie avant **30.**

Par exemple et de manière non limitative, les barres latérales **34, 34'** convergent depuis la partie arrière **32** vers la partie avant **30,** de sorte que, considéré dans un plan transversal au premier plan **P1**, l'encombrement de la partie avant **30** est inférieur à l'encombrement de la partie arrière **32.**

Les moyens de déplacement avant **16** et arrière **18** sont fixés respectivement aux parties avant **30** et arrière **32** de la structure de déplacement **22.** Par exemple et de manière non limitative, les moyens de déplacement avant **16** comportent un premier et un second éléments de déplacement avant **36, 36',** en l'espèce une première et une seconde roues avant ; par exemple et de manière non limitative, les moyens de déplacement arrière **18** comportent, quant à eux, un premier **38** et un second **38'** éléments de déplacement arrière, en l'espèce une première et une seconde roues arrière.

Par exemple et de manière non limitative, les éléments de déplacement avant **36, 36'** sont espacés l'un de l'autre, selon une direction transversale à la direction longitudinale **L.** De manière similaire, les premier et second éléments de déplacement arrière **38, 38'** sont également espacés l'un de l'autre, selon une direction transversale à la direction longitudinale **L** de la chaise **10.**

Les éléments de déplacement avant **36, 36'** et les éléments de déplacement arrière **38, 38'** sont fixés aux barres latérales **34, 34'** de la structure de déplacement **22.**

On comprend donc que, compte tenu de la forme convergente de la structure de déplacement **22** vers la partie avant **30,** la distance séparant les éléments de déplacement arrière **38, 38',** considérée selon une direction transversale à la direction longitudinale **L,** est supérieure à la distance séparant les éléments de déplacement avant **36, 36'.**

Le châssis **14** est configuré pour supporter le siège **12 ;** plus particulièrement, la structure d'assise **24** du châssis **14** est configurée pour relier le siège **12** à la structure de déplacement **22.**

Par exemple et de manière non limitative, la structure d'assise **24** comporte une première et une seconde barres inclinées **40, 40'** s'étendant à partir de la partie avant **30** de la structure de déplacement **22** vers le siège **12.**

Par ailleurs, la structure de dossier **26** du châssis **14** est configurée pour relier le dossier **20** à la structure de déplacement **22** ; par exemple et de manière non limitative, la structure de dossier **26** comporte une première et une seconde barres **42, 42'** s'étendant transversalement par rapport au premier plan **P1** défini par la structure de déplacement **22.**

Plus particulièrement, les première et seconde barres **42, 42'** de la structure de dossier **26** s'étendent à partir de la partie arrière **32** de la structure de déplacement **22** vers le dossier **20.**

Par exemple et de manière non limitative, les différentes structures du châssis **14** comportent des tubes soudés les uns aux autres ; on pourrait bien évidemment concevoir, et sans sortir du cadre de la présente invention, toute autre composition des structures du châssis **14.**

Tel que cela apparaît plus particulièrement sur la figure **3****,** qui représente la chaise **10** vue de côté, le siège **12** a un deuxième plan **P2,** qui est incliné par rapport au premier plan **P1** de la structure de déplacement **22** ; l'utilité de l'inclinaison du deuxième plan **P2** par rapport au premier plan **P1** apparaîtra plus clairement dans la suite de la description.

En outre, le dossier **20** est incliné par rapport à un plan sensiblement perpendiculaire au premier plan.

Tel que représenté en particulier sur la figure **3****,** le dossier **20** s'étend selon une direction sensiblement transversale, de préférence perpendiculaire, par rapport au deuxième plan **P2** du siège **12.**

Par ailleurs, la chaise **10** selon la présente invention comporte en outre des moyens de conduite **50** fixés au dossier **20** et s'étendant selon un troisième plan **P3** incliné par rapport au premier plan **P1.**

Plus particulièrement, les moyens de conduite **50** sont fixés à l'extrémité des barres **42, 42'** de la structure de dossier **26** du châssis **14** opposée à l'extrémité par laquelle chaque barre **42, 42'** de la structure de dossier **26** est fixée à la partie arrière **32** de la structure de déplacement **22.**

Par ailleurs, la chaise **10** comporte un premier et un second accoudoirs **52, 52'** fixés de manière rotative au châssis **14,** et plus particulièrement à la structure de dossier **26.**

Les premier et second accoudoirs **52, 52'** peuvent ainsi prendre une position d'usage, telle que représentée sur la figure **4****,** dans laquelle ils s'étendent selon une direction sensiblement parallèle au deuxième plan **P2** du siège **12** ; les accoudoirs **52, 52'** peuvent alternativement prendre une position escamotée, représentée en particulier sur les figures **1** et **2****,** dans laquelle ils s'étendent selon une direction sensiblement verticale, de manière à ne pas entraver l'accès au siège **12** par l'utilisateur.

Par ailleurs, la chaise **10** selon la présente invention comporte également un dispositif de rangement **100** disposé sous le premier plan **P1** de la structure de déplacement **22** du châssis **14,** entre les moyens de déplacement avant **16** et les moyens de déplacement arrière **18.**

Tel que cela apparaît en particulier sur la figure **2****,** considéré dans un plan transversal à la direction longitudinal **L** de la chaise **10,** l'encombrement du dispositif de rangement **100** est inférieur ou égal à la distance séparant les éléments de déplacement avant **36, 36'** ; par suite, et compte tenu de la forme convergente de la structure de déplacement **22** décrite précédemment, l'encombrement du dispositif de rangement **100** est donc également inférieur à la distance séparant les éléments de déplacement arrière **38, 38'.**

Tel que représenté en particulier sur les figures **1** à **3****,** la chaise **10** selon la présente invention comporte en outre un dispositif repose-pieds **110,** fixé sur la structure de déplacement **22** et prenant une position d'usage, tel que représenté en particulier sur la figure **1****,** dans laquelle le dispositif repose-pieds **110** s'étend de manière sensiblement parallèle au premier plan **P1.**

Le châssis **14,** et plus particulièrement sa structure de déplacement **22,** comporte des moyens de fixation **112** configurés pour fixer le dispositif repose-pieds **110** aux barres latérales **34, 34',** les moyens de fixation **112** comportant un premier axe de rotation **114** configuré pour permettre au dispositif repose-pieds **110** de prendre alternativement la position d'usage et une position d'installation, représentée sur la figure **3****,** dans laquelle le dispositif repose-pieds **110** s'étend transversalement, et de préférence perpendiculairement, par rapport au premier plan **P1.**

La chaise de transfert médicale **10** selon la présente invention est donc configurée pour permettre de transporter un patient, assis sur le siège **12,** et maintenu de manière sûre et confortable par le dossier **20,** ainsi que par les accoudoirs **52, 52',** lorsqu'ils sont disposés dans la position d'usage.

Par ailleurs, lorsque le patient est installé sur le siège **12,** il peut reposer ses pieds sur le dispositif repose-pieds **110** dans la position d'usage, de manière que ses pieds ne viennent pas entraver le déplacement de la chaise de transfert médicale **10,** et plus particulièrement ne viennent pas buter contre les moyens de déplacement avant **16.**

Par ailleurs, l'inclinaison du deuxième plan **P2** du siège **12** par rapport au premier plan **P1** de la structure de déplacement **22** contribue à la stabilité de l'installation du patient, le patient étant ainsi maintenu contre le dossier **20.**

Tel que représenté en particulier sur les figures **4** et **5****,** la chaise de transfert médicale **10** selon la présente invention est configurée pour être emboîtée dans une chaise équivalente.

Les figures **4** et **5** représentent ainsi différentes chaises de transfert médicales **10, 10', 10"** selon la présente invention, les chaises **10, 10', 10"** étant emboîtées les unes dans les autres.

En particulier, les chaises **10, 10'** sont configurées de manière que la partie avant **30'** de la chaise **10'** peut être emboîtée dans la partie arrière **32** de la chaise **10.**

Tel que cela apparaît en particulier sur la figure **4****,** lorsque les chaises **10, 10'** sont emboîtées l'une dans l'autre, la structure de de déplacement **22'** de la chaise **10'** s'étend au-dessus du dispositif de rangement **100** de la chaise **10** dans la partie arrière **32** de laquelle elle est emboîtée.

Par ailleurs, le dispositif repose-pieds **110'** de la chaise **10'** est également configuré pour recouvrir tout ou partie du dispositif de rangement **100** de la chaise **10** dans la partie arrière **32** de laquelle elle est emboîtée.

En outre, tel que cela apparaît en particulier sur la figure **4****,** les chaises **10, 10'** selon la présente invention sont configurées de manière que lorsque la partie avant **30'** de la chaise **10'** est emboîtée dans la partie arrière **32** de la chaise **10,** le premier plan **P1** de la structure de déplacement **22'** de la chaise **10'** s'étend de manière sensiblement parallèle au premier plan **P1** défini par la structure de déplacement **22** de la chaise **10.**

De préférence, les premiers plans **P1** des structures de déplacement **22, 22'** des chaises **10, 10'** sont confondus, lorsque les chaises **10, 10'** sont emboîtées l'une dans l'autre.

On comprend que, lorsque les chaises **10, 10'** sont emboîtées l'une dans l'autre, les moyens de déplacement avant et arrière **16, 18** restent en contact avec le sol, ce qui évite toute détérioration des éléments constituant les chaises **10, 10',** et ne requiert pas, de la part de l'utilisateur déplaçant les chaises **10, 10',** d'effort significatif pour les emboîter l'une dans l'autre.

Tel que cela apparaît sur la figure **4****,** du fait de l'inclinaison du deuxième plan **P2** du siège **12** par rapport au premier plan **P1** de la structure de déplacement **22,** lorsque les chaises **10, 10'** sont emboîtées l'une dans l'autre, le siège **12'** de la chaise **10'** s'étend au-dessus du siège **12** de la chaise **10** dans la partie arrière **32** de laquelle elle est emboîtée.

Les moyens de conduite **50** de la chaise **10,** compte tenu de l'inclinaison du troisième plan **P3** par rapport au premier plan **P1** de la structure de déplacement **22,** viennent en butée contre le dossier **20'** de la chaise **10'** dont la partie avant **30'** est emboîtée dans la partie arrière **32** de la chaise **10.**

Tel que cela apparaît en particulier sur les figures **4** et **5****,** la chaise de transfert médicale **10** selon la présente invention est donc configurée de manière que l'encombrement de plusieurs chaises **10, 10'** emboîtées les unes dans les autres est significativement réduit par rapport aux chaises de transfert médicales emboîtables connues de l'art antérieur.

D'autre part, le châssis **14** de la chaise **10** selon la présente invention comporte des moyens d'amortissement **120** fixés sur les barres transversales **34, 34'** de la structure de déplacement **22 ;** ces moyens d'amortissement **120,** disposés à la fois sur les bordures latérales extérieures et intérieures des barres transversales **34, 34',** sont configurés pour amortir le choc entre les structures de déplacement **22, 22'** des chaises de transfert médical **10, 10'** lorsqu'elles sont emboîtées l'une dans l'autre.

Par bordure latérale intérieure des barres transversales **34, 34',** on entend la bordure dirigée vers le dispositif de rangement **100** disposé entre les barres transversales **34, 34';** on entend donc pas bordure latérale extérieure la bordure opposée à la bordure latérale intérieure.

Le châssis **14** comporte également des éléments d'amortissement **122** fixés sur la structure d'assise **24,** et également configurés pour amortir le contact entre les structures d'assise **24, 24'** des chaises **10, 10'** lorsqu'elles sont emboîtées l'une dans l'autre.

On comprend donc que la forme de la structure de déplacement **22,** et plus particulièrement la convergence des barres transversales **34, 34'** vers la partie avant **30,** de même que la disposition du dispositif de rangement **100** sous le premier plan **P1** de la structure de déplacement **22** permettent aux chaises **10, 10'** d'être emboîtées l'une dans l'autre de manière compacte, sans que la présence du dispositif de rangement **100** ne compromette l'emboîtement de la partie avant **30'** de la chaise **10'** dans la partie arrière **32** de la chaise **10.**

On pourrait bien évidemment concevoir toute autre forme du châssis **14,** et plus particulièrement de ses structures de déplacement **22,** d'assise **24** et de dossier **26,** sans sortir du cadre de la présente invention.

Par ailleurs, tel que cela apparaît en particulier sur la figure **4****,** les accoudoirs **52, 52',** même lorsqu'ils se trouvent dans la position d'usage, dans laquelle ils s'étendent de manière sensiblement parallèle au deuxième plan **P2** du siège **12,** ne s'opposent pas à l'emboîtement des chaises **10, 10'** les unes dans les autres ; en effet, la forme arrondie de leur extrémité libre et leur fixation rotative sur le châssis **14** leur permettent d'être pivotées vers le haut, lorsqu'ils viennent en contact avec l'accoudoir, et plus particulièrement avec son extrémité de montage, monté sur le châssis **14** de la chaise de transfert médicale **10** dans la partie arrière de laquelle la chaise sur laquelle ils sont fixés est emboîtée.

Tel que représenté en particulier sur la figure **6****,** le châssis **14** de la chaise **10** selon la présente invention comporte également des moyens de montage **120** disposés sous le siège **12.**

Plus particulièrement, les moyens de montage **120** sont fixés, par exemple et de manière non limitative, sur la structure d'assise **24** du châssis **14.**

Les moyens de montage **120** sont ainsi configurés pour coopérer avec différents accessoires, tels que par exemple un porte-obus **122** ou un repose-plâtre **124 ;** les moyens de montage **120** permettent ainsi de monter sur la chaise de transfert médicale **10** selon la présente invention différents accessoires adaptés à la pathologie et/ou à la morphologie du patient installé sur la chaise de transfert médicale **10.**

Tel que représenté sur la figure **6****,** on peut également prévoir, et sans sortir du cadre de la présente invention, des seconds moyens de montage **126** sur la structure de dossier **26** du châssis **14,** configurés pour permettre le montage, par exemple et de manière non limitative, d'un dispositif permettant de suspendre un flacon.

D'autres accessoires, tels qu'un dispositif de verrouillage **128** ou un dispositif porte-documents **130** peuvent également être montés sur la chaise de transfert médicale **10,** par exemple et de manière non limitative respectivement sur la structure de dossier **26** et sur le dossier **20** de la chaise **10 ;** la présence d'un dispositif de verrouillage **128** peut ainsi permettre de verrouiller ensemble deux chaises adjacentes selon la présente invention, qui sont emboîtées l'une dans l'autre.

Tel que représenté sur les différentes figures, par exemple et de manière non limitative, la chaise **10** comporte également une poignée de frein **132,** montée sur les moyens de conduite **50,** et configurée pour empêcher le déplacement de la chaise **10** lorsque la poignée **132** est relâchée par l'opérateur manipulant la chaise **10.**

La description ci-dessus est donnée à titre d'exemple, et n'est donc pas limitative de l'invention.

En particulier, l'invention, bien que particulièrement adaptée au domaine médical, peut également équiper tout moyen permettant de transporter une personne, un animal ou encore du matériel.

## Revendications

1. Chaise de transfert médicale (10) configurée pour être emboîtée dans une chaise équivalente, la chaise ayant une direction longitudinale (L) et comprenant :
- un siège (12) ;
- un châssis (14) supportant le siège et comportant une structure de déplacement (22) ayant un premier plan (P1) et des parties avant (30) et arrière (32) et en outre une structure d'assise (24) sur laquelle le siège est fixé;
- des moyens de déplacement avant (16) et des moyens de déplacement arrière (18) fixés respectivement aux parties avant et arrière de la structure de déplacement ;
la chaise comportant en outre un dispositif de rangement (100) disposé sous le premier plan (P1), entre les moyens de déplacement avant et arrière (16, 18), le dispositif de rangement étant configuré pour permettre de transporter des équipements ou objets nécessaires au patient, la chaise étant configurée de manière que lorsque la partie avant de la chaise est emboîtée dans la partie arrière d'une chaise équivalente, la structure de déplacement (22) de la chaise s'étend au-dessus du dispositif de rangement (100) de ladite chaise équivalente, le siège ayant un deuxième plan (P2), **caractérisée en ce que** le deuxième plan (P2) est incliné par rapport au premier plan (P1) de manière que, lorsque la partie avant de la chaise est emboîtée dans la partie arrière de ladite chaise équivalente, le siège (12) de ladite chaise s'étend au-dessus du siège de ladite chaise équivalente .

2. Chaise (10) selon la revendication **1, caractérisée en ce que** la structure de déplacement (22) présente une forme convergeant vers la partie avant.

3. Chaise (10) selon la revendication **1** ou **2, caractérisée en ce que** les moyens de déplacement avant (16) comportent au moins deux éléments de déplacement avant (36, 36'), et **en ce que**, considérée dans un plan transversal au premier plan, la distance séparant les deux éléments de déplacement avant est supérieure à l'encombrement du dispositif de rangement (100).

4. Chaise (10) selon l'une quelconque des revendications **1 à 3, caractérisée en ce que** la chaise comporte en outre un dispositif repose-pieds (110) fixé sur la structure de déplacement et prenant une position d'usage dans laquelle il s'étend de manière sensiblement parallèle au premier plan.

5. Chaise (10) selon la revendication **4, caractérisée en ce que** le dispositif repose-pieds est fixé sur la structure de déplacement de telle sorte que, lorsque la partie avant de la chaise est emboîtée dans la partie arrière de ladite chaise équivalente, le dispositif repose-pieds (110) recouvre tout ou partie du dispositif de rangement (100) de ladite chaise équivalente.

6. Chaise (10) selon la revendication **4** ou **5, caractérisée en ce que** le châssis comporte en outre des moyens de fixation (112) configurés pour fixer le dispositif repose-pieds (110) de manière pivotante à la structure de déplacement (22) autour d'un premier axe de rotation (114), de manière que le dispositif repose-pieds prend une position d'installation dans laquelle le dispositif repose-pieds s'étend transversalement par rapport au premier plan.

7. Chaise (10) selon la revendication **6, caractérisée en ce que** le premier axe de rotation (114) est disposé entre les moyens de déplacement avant (16) et les moyens de déplacement arrière (18).

8. Chaise (10) selon l'une quelconque des revendications **1 à 7, caractérisée en ce que** la structure de déplacement comporte une bordure latérale extérieure et une bordure latérale intérieure, le châssis comportant en outre des moyens d'amortissement (120) fixés sur l'une ou l'autre des bordures latérales extérieure et intérieure.

9. Chaise (10) selon la revendication 1, **caractérisée en ce qu'**elle comporte en outre un dossier (20) s'étendant transversalement par rapport au deuxième plan (P2), le dossier étant incliné par rapport à un plan sensiblement perpendiculaire au premier plan.

10. Chaise (10) selon la revendication 9, **caractérisée en ce qu'**elle comporte en outre des moyens de conduite (50) fixés au dossier et s'étendant selon un troisième plan (P3) incliné par rapport au premier plan (P1), de manière que, lorsque la partie avant de la chaise est emboîtée dans la partie arrière de ladite chaise équivalente, le dossier de la chaise vient en butée contre les moyens de conduite de ladite chaise équivalente.

11. Chaise (10) selon l'une quelconque des revendications **1 à 10, caractérisée en ce qu'**elle comporte en outre au moins un accoudoir (52, 52') rotatif par rapport au châssis (14), l'accoudoir étant configuré pour être pivoté vers le haut lorsque la chaise est emboîtée dans ladite chaise équivalente.

12. Chaise (10) selon l'une quelconque des revendications **1 à 11, caractérisée en ce que** le châssis comporte en outre des moyens de montage (120) disposés sous le siège (12) et configurés pour coopérer avec des accessoires (122, 124), par exemple une porte-obus (122) ou un repose-plâtre (124).

## Patentansprüche

1. Medizinischer Transportstuhl (10), der konfiguriert ist, um in einen äquivalenten Stuhl eingesteckt zu werden, wobei der Stuhl eine Längsrichtung (L) aufweist und aufweist:
- einen Sitz (12),
- einen Rahmen (14), der die Sitzfläche trägt und eine Verschiebungsstruktur (22), die eine erste Ebene (P1) aufweist, und ein vorderes Teil (30) und eine hinteres Teil (32) und ferner eine Sitzstruktur (24), auf der der Sitz befestigt ist, aufweist,
- Mittel zum nach vorne Verschieben (16) und Mittel zum nach hinten Verschieben (18), die jeweils an dem vorderen und hinteren Teil der Verschiebungsstruktur befestigt sind,
wobei der Stuhl ferner eine Ablagevorrichtung (100) aufweist, die unter der ersten Ebene (P1) zwischen den Mitteln zum nach vorne und nach hinten Verschieben (16, 18) angeordnet ist, wobei die Ablagevorrichtung konfiguriert ist, um es zu ermöglichen, Geräte oder Gegenstände, die für den Patienten notwendig sind, zu transportieren, wobei der Stuhl derart konfiguriert ist, dass sich, wenn der vordere Teil des Stuhls in dem hinteren Teil eines äquivalenten Stuhls eingesteckt ist, die Verschiebungsstruktur (22) des Stuhls über der Ablagevorrichtung (100) des äquivalenten Stuhls erstreckt, wobei der Stuhl eine zweite Ebene (P2) aufweist,
**dadurch gekennzeichnet, dass** die zweite Ebene (P2) gegenüber der ersten Ebene (P1) derart geneigt ist, dass sich, wenn der vordere Teil des Stuhls in dem hinteren Teil eines äquivalenten Stuhls eingesteckt ist, der Sitz (12) des Stuhls über dem Sitz des äquivalenten Stuhls erstreckt.

2. Stuhl (10) gemäß Anspruch 1, **dadurch gekennzeichnet, dass** die Verschiebungsstruktur (22) eine in Richtung des vorderen Teils konvergierende Form aufweist.

3. Stuhl (10) gemäß Anspruch 1 oder 2, **dadurch gekennzeichnet, dass** die Mittel zum nach vorne Verschieben (16) mindestens zwei Elemente zum nach vorne Verschieben (36, 36') aufweisen und dadurch, dass der Abstand, der die zwei Elemente zum nach vorne Verschieben trennt, in einer Ebene betrachtet, die quer zu der ersten Ebene ist, größer als die Abmessung der Ablagevorrichtung (100) ist.

4. Stuhl (10) gemäß einem der Ansprüche 1 bis 3, **dadurch gekennzeichnet, dass** der Stuhl ferner eine Fußstützenvorrichtung (110) aufweist, die auf der Verschiebungsstruktur befestigt ist und eine Gebrauchsstellung einnimmt, in der sie sich im Wesentlichen parallel zu der ersten Ebene erstreckt.

5. Stuhl (10) gemäß Anspruch 4, **dadurch gekennzeichnet, dass** die Fußstützenvorrichtung auf der Verschiebungsstruktur derart befestigt ist, dass, wenn der vordere Teil des Stuhls in dem hinteren Teil des äquivalenten Stuhls eingesteckt ist, die Fußstützenvorrichtung (110) die gesamte oder einen Teil der Ablagevorrichtung (100) des äquivalenten Stuhls bedeckt.

6. Stuhl (10) gemäß Anspruch 4 oder 5, **dadurch gekennzeichnet, dass** der Rahmen ferner Befestigungsmittel (112) aufweist, die konfiguriert sind, um die Fußstützenvorrichtung (110) schwenkbar an der Verschiebungsstruktur (22) um eine erste Drehachse (114) derart zu befestigen, dass die Fußstützenvorrichtung eine Anbringungsposition einnimmt, in der sich die Fußstützenvorrichtung quer zu der ersten Ebene erstreckt.

7. Stuhl (10) gemäß Anspruch 6, **dadurch gekennzeichnet, dass** die Drehachse (114) zwischen den Mitteln zum nach vorne Verschieben (16) und den Mitteln zum nach hinten Verschieben (18) angeordnet ist.

8. Stuhl (10) gemäß einem der Ansprüche 1 bis 7, **dadurch gekennzeichnet**, die Verschiebungsstruktur einen äußeren seitlichen Rand und einen inneren seitlichen Rand aufweist, wobei der Rahmen ferner Dämpfungsmittel (120) aufweist, die an dem einen oder dem anderen des äußeren seitlichen Randes und des inneren seitlichen Randes befestigt sind.

9. Stuhl (10) gemäß Anspruch 1, **dadurch gekennzeichnet, dass** er ferner eine Rückenlehne (20) aufweist, die sich quer zu der zweiten Ebene (P2) erstreckt, wobei die Rückenlehne in Bezug auf eine Ebene geneigt ist, die im Wesentlichen senkrecht zu der ersten Ebene ist.

10. Stuhl (10) gemäß Anspruch 9, **dadurch gekennzeichnet, dass** er ferner Führungsmittel (50) aufweist, die an der Rückenlehne befestigt sind und die sich in einer dritten Ebene (P3) erstrecken, die gegenüber der ersten Ebene (P1) derart geneigt ist, dass, wenn der vordere Teil des Stuhls in dem hinteren Teil des äquivalenten Stuhls eingesteckt ist, die Rückenlehne des Stuhls in Anschlag gegen die Führungsmittel des äquivalenten Stuhls kommt.

11. Stuhl (10) gemäß einem der Ansprüche 1 bis 10, **dadurch gekennzeichnet, dass** er ferner mindestens eine Armlehne (52, 52') aufweist, die gegenüber dem Rahmen (14) drehbar ist, wobei die Armlehne konfiguriert ist, um nach oben geschwenkt zu werden, wenn der Stuhl in den äquivalenten Stuhls eingesteckt ist.

12. Stuhl (10) gemäß einem der Ansprüche 1 bis 11, **dadurch gekennzeichnet, dass** der Rahmen ferner Montagemittel (120) aufweist, die unter dem Sitz (12) angeordnet sind und konfiguriert sind, um mit Zubehörteilen (122, 124), beispielsweise einem Führungsbuchsenhalter (122) oder einer Beinauflage (124), zusammenzuwirken.

## Claims

1. A medical transfer chair (10) configured to be stacked in an equivalent chair, the chair having a longitudinal direction (L) and comprising:
- a seat (12);
- a frame (14) supporting the seat and including a movement structure (22) having a first plane (P1) and front (30) and rear (32) parts and further a seat bottom structure (24) on which the seat is fastened;
- front movement means (16) and rear movement means (18) respectively fastened to the front and rear parts of the movement structure;
the chair further including a storage device (100) arranged below the first plane (P1), between the front and rear movement means (16, 18), the storage device being configured to make it possible to transport equipment or objects necessary for the patient, the chair being configured such that when the front part of the chair is fitted in the rear part of an equivalent chair, the movement structure (22) of the chair extends above the storage device (100) of said equivalent chair, the seat having a second plane (P2),
**characterized in that** the second plane (P2) is inclined relative to the first plane (P1) such that, when the front part of the chair is fitted in the rear part of said equivalent chair, the seat (12) of said chair extends above the seat of said equivalent chair.

2. The chair (10) according to claim **1, characterized in that** the movement structure (22) has a shape converging toward the front part.

3. The chair (10) according to claim **1** or **2, characterized in that** the front movement means (16) include at least two front movement elements (36, 36'), and **in that**, considered in a plane transverse to the first plane, the distance separating the two front movement elements is greater than the bulk of the storage device (100).

4. The chair (10) according to any one of claims **1 to 3, characterized in that** the chair further includes a footrest device (110) fastened on the movement structure and assuming a usage position in which it extends substantially parallel to the first plane.

5. The chair (10) according to claim **4, characterized in that** the footrest device is fastened on the movement structure such that, when the front part of the chair is fitted in the rear part of said equivalent chair, the footrest device (110) covers all or part of the storage device (100) of said equivalent chair.

6. The chair (10) according to claim **4** or **5, characterized in that** the frame further includes fastening means (112) configured to fasten the footrest device (110) pivotably to the movement structure (22) around a first rotation axis (114), such that the footrest device assumes an installation position in which the footrest device extends transversely relative to the first plane.

7. The chair (10) according to claim **6, characterized in that** the first rotation axis (114) is arranged between the front movement means (16) and the rear movement means (18).

8. The chair (10) according to any one of claims **1 to 7, characterized in that** the movement structure includes an outer lateral border and an inner lateral border, the frame further including shock absorbing means (120) fastened on one or the other of the outer and inner lateral borders.

9. The chair (10) according to claim **1, characterized in that** it further includes a backrest (20) extending transversely relative to the second plane (P2), the backrest being inclined relative to a plane substantially perpendicular to the first plane.

10. The chair (10) according to claim **9, characterized in that** it further includes driving means (50) fastened to the backrest and extending in a third plane (P3) inclined relative to the first plane (P1) such that, when the front part of the chair is fitted in the rear part of said equivalent chair, the backrest of the chair abuts against the driving means of said equivalent chair.

11. The chair (10) according to any one of claims **1 to 10, characterized in that** it further includes at least one armrest (52, 52') rotating relative to the frame (14), the armrest being configured to be pivoted upward when the chair is fitted in said equivalent chair.

12. The chair (10) according to any one of claims **1 to 11, characterized in that** the frame further includes mounting means (120) arranged below the seat (12) and configured to cooperate with accessories (122, 124), for example a carrier shell (122) or a cast-rest (124).
